# EUROPÄISCHE PATENTSCHRIFT

(11) **EP 1 238 723 B1**
(45) Veröffentlichungstag und Bekanntmachung des Hinweises auf die Patenterteilung: **14.11.2007**
(21) Anmeldenummer: 02002739.7
(22) Anmeldetag: 07.02.2002
(51) Int. Cl.: B21D 5/04, B21D 19/08, B21D 39/02

(54) **Vorrichtung zum Abkanten von Blechen**
Device for bending plates
Dispositif pour plier des plaques

(30) Priorität: 08.03.2001 DE 10111134
(43) Veröffentlichungstag der Anmeldung: 11.09.2002
(73) Patentinhaber: Bayerische Motoren Werke Aktiengesellschaft, 80809 München (DE)
(72) Erfinder: Heinl, Ernst, 85406 Zolling (DE); Schwinghammer, Manfred, 85461 Bockhorn (DE)

(56) Entgegenhaltungen:
- DE-C- 75 038
- DE-C- 940 525
- US-A- 4 365 500
- US-A- 5 361 620
- PATENT ABSTRACTS OF JAPAN vol. 009, no. 063 (M-365), 20. März 1985 (1985-03-20) & JP 59 197318 A (DAIHATSU KOGYO KK), 8. November 1984 (1984-11-08)

## Beschreibung

Die Erfindung bezieht sich auf eine Vorrichtung nach dem Oberbegriff des ersten Anspruchs (siehe z.B. DE-C-940525).

Das Abkanten von Blechen ist allgemein bekannt und wird üblicherweise auf Pressen durchgeführt. Hierbei wird eine im Oberwerkzeug angeordnete Biegeschiene (Formbacke) verwendet, die nahe der Biegelinie den abzukantenden Blechbereich biegt.

Werden mit einer derartigen Vorrichtung Blechteile abgekantet, an denen die Formbacke nicht gleichmäßig an der Biegelinie angreifen kann, wird das abzukantende Blechteil nicht gleichmäßig verformt bzw. sogar deformiert. Es bilden sich dann Wellen oder Beulen, die nicht mehr vollständig beseitigt werden können. Die gleichen Nachteile treten dann auf, wenn wegen der vorhandenen Form des abzukantenden Blechteils bei translatorisch verfahrbaren Formbacken diese Biegekanten nicht weit genug überfahren können.

Aufgabe der vorliegenden Erfindung ist es, hier Abhilfe zu schaffen und ein Verfahren und eine Vorrichtung zur Durchführung des Verfahrens vorzuschlagen, durch die die vorher genannten Nachteile vermieden werden.

Diese Aufgabe wird erfindungsgemäß durch die Merkmale des ersten Anspruchs gelöst.

Im Gegensatz zu den bisher vorhandenen Vorrichtungen wird nunmehr vorgeschlagen, dass die Formbacke verschwenkbar in einem Gehäuse geführt wird. Damit kann eine Abkantung gleichmäßig an der Biegelinie erfolgen. Auch können hiermit bereits umgeformte Blechbereiche abgekantet werden, die bei einer translatorischen Bewegung der Formbacke sonst deformiert würden. Damit ist es möglich, Bleche, z.B. im Automobilkarosseriebau, umzuformen, bei denen bisher beim Abkantvorgang Beulen oder Wellen eintraten, die nicht oder nur sehr arbeitsintensiv entfernt werden konnten.

Die Unteransprüche 2 bis 13 beschreiben vorteilhafte Ausgestaltungen der Erfindung.

Im folgenden wird die Erfindung anhand eines ausgewählten Beispiels näher erläutert. Es stellen dar:
- Figur 1: einen schematisierten Querschnitt durch das erfindungsgemäße Abkantwerkzeug an einer Presse;
- Figur 2: die Anordnung nach Figur 1 in der Endstellung;
- Figur 3: eine perspektivische Prinzipdarstellung der Formbacke im Gehäuse mit Schlittenführung;
- Figur 4: die Ansicht gemäß Figur 3 mit einseitig geöffnetem Gehäuse;
- Figur 5: eine perspektivische Darstellung des Rotationskörpers mit Schlittenführung;
- Figur 6: die Ansicht nach Figur 5 in der Endstellung;
- Figur 7: die Ausgangsstellung der Schlittenführung mit Schlitten;
- Figur 8: die Endstellung der Anordnung gemäß Figur 7.

In Figur 1 ist schematisiert die erfindungsgemäße Anordnung dargestellt und zwar in ihrer Ausgangsstellung, d.h. vor Beginn des Abkantvorganges bei noch geöffnetem Werkzeug. Hierbei ist mit 1 ein Werkzeuggestell in einer Presse bezeichnet, mit 2 ein verfahrbares Pressenunterwerkzeug und mit 3 ein zugehöriges, ebenfalls verfahrbares Pressenoberwerkzeug.

An dem Pressenunterwerkzeug ist ein Rotationskörper 4 in einem Gehäuse 5 im Schnitt sichtbar. Der Rotationskörper trägt eine Formbacke 4.1. Dieser dient dazu, den zu biegenden Blechbereich aufzunehmen und abzukanten.

An dem Rotationskörper 4 ist ein Hebel 6 angeordnet, der mit einem Schlitten 7 zusammenarbeitet. Der Schlitten 7 ist in Schlittenführungen 8 am Werkzeuggestell 1 geführt.

Betätigt wird der Schlitten 7 von einer Nehmer-Zylinderkolben-Anordnung 9, die ebenfalls am Werkzeuggestell 1 befestigt ist.

Die Betätigung der Nehmer-Zylinderkolben-Einheit 9 geschieht über eine Geber-Zylinderkolben-Einheit 10, die am Werkzeuggestell 1 befestigt ist. Verbunden sind die beiden Zylinderkolben-Einheiten über eine Schlauchverbindung 11.

Zum Betätigen der Geber-Zylinderkolben-Einheit 10 ist an dem Pressenoberwerkzeug 3 ein Stößel 15 vorgesehen und zwar derart, dass bei geschlossenem Werkzeug der Stößel 15 die Kolbenstange 10.1 der Geber-Zylinderkolben-Einheit 10 gerade berührt, ohne sie zu verfahren.

Weiterhin dargestellt ist in Figur 1 ein Nachformstempel 12, der ebenfalls am Werkzeuggestell 1 befestigt ist und mit dem Rotationskörper 4 zusammenwirkt, wenn es seine Endstellung erreicht hat (Figur 2).

Das gleichzeitig weiter umzuformende Blech ist in Figur 1 ebenfalls dargestellt und mit 13 bezeichnet, wobei der abzukantende bereits in einem vorhergehenden Arbeitsgang umformte (tiefgezogene) Bereich mit der Bezugsziffer 14 versehen ist.

In Figur 2 ist die Endstellung der Presse dargestellt. Hierbei wurde der abzukantende Blechbereich 14 durch Verschwenken des Rotationskörpers 4 mit der Formbacke 4.1 im Gehäuse 5 gebogen.

Gleichzeitig ist in Figur 2 sichtbar, dass der Nachformstempel 12 den Rotationskörper 4 in seiner Endstellung hält. So wird ein Nachfedern des Rotationskörpers 4 in seinem Gehäuse und somit des abgekanteten Blechbereiches 14 verhindert.

Um den Blechbereich 14 abzukanten, wird wie folgt vorgegangen.

Nachdem das Blech 13 in die geöffnete Presse eingelegt wurde, fährt das Oberwerkzeug 3 abwärts und zwar solange, bis das Blech 13 zwischen dem Oberwerkzeug 3 und dem Unterwerkzeug 2 eingespannt ist. In dieser Position berührt der Stößel 15 die Kolbenstange 10.1 der Geber-Zylinderkolben-Einheit 10.

Bei einer weiteren Abwärtsbewegung des Oberwerkzeuges 3 wird zum einen das Unterwerkzeug 2 in Richtung auf das Werkzeuggestell 1 bewegt und zum anderen die Kolbenstange 10.1 der Geber-Zylinderkolben-Einheit 10 durch den Stößel 15 abwärts bewegt. Dadurch wird das im Zylinder befindliche Hydrauliköl über die Schlauchverbindung 11 in die Nehmer-Zylinderkolben-Einheit 9 verdrängt. Somit fährt deren Kolbenstange aus und verschiebt damit den Schlitten 7 in seiner Führung aufwärts. Da der Schlitten 7 mit dem Hebel 6 zusammenwirkt, verfährt er bei seiner Aufwärtsbewegung ebenfalls den Hebel 6 nach oben, wodurch der Rotationskörper 4 in der Führung ihres Gehäuses 5 verschwenkt wird.

Die Endstellung ist dann erreicht, wenn das Unterwerkzeug 2 auf dem Werkzeuggestell 1 aufliegt. In dieser Stellung stößt auch der Nachformstempel 12 gegen den Rotationskörper 4 und arretiert ihn so in der Endstellung.

Allgemein wird dies dadurch erreicht, dass ein geeignetes Übersetzungsverhältnis zwischen zum einen zwischen Geber- und Nehmer-Kolbenzylinder-Einheit und zum anderen durch die Arbeitswege des Schlittens 7 und des Pressenober- und -Unterwerkzeugs (3 bzw. 2) gewählt wurde.

Im folgenden werden die einzelnen erfindungsgemäßen Bauteile näher beschrieben.

In Figur 3 ist eine perspektivische Prinzipansicht des Rotationskörpers 4 in seinem Gehäuse 5 dargestellt. Weiterhin ist hier sichtbar, dass der Rotationskörper 4 in seiner Ausgangsstellung von zwei Federn 16 gehalten wird, die seitlich aus dem Gehäuse 5 herausragen und an geeigneter Stelle am Gehäuse 5 befestigt sind

Der Nachformstempel 12 durchdringt das Gehäuse 5 und wirkt in der Endstellung mit der Anschlagfläche 4.2 an dem Rotationskörper zusammen.

Figur 4 unterscheidet sich von der Darstellung in Figur 3 dadurch, dass die linke Gehäusehälfte weggebrochen ist. Damit ist eine der beiden seitlichen Führungsflächen des Rotationskörpers 4 sichtbar. Der Rotationskörper 4 weist in diesem Beispiel erste seitliche Führungsflächen 17 auf, die kreissegmentartig ausgebildet sind. Er wird über zwei entsprechend ausgestaltete Gegenführungsflächen 18 im Gehäuse 5 geführt.

Die Ausgestaltung der beiden Führungsflächen hängt selbstverständlich vom Abkantwinkel und dem Verschwenkbereich des Rotationskörpers 4 in seinem Gehäuse 5 ab.

Eine exakte Führung des Rotationskörpers 4 wird weiterhin dadurch erzielt, dass zwei weitere Führungsflächen 19 konzentrisch zu deren ersten Führungsflächen 17 vorhanden sind, die mit einer weiteren gehäusefesten Führungsfläche 20 zusammenwirken (Figur 4).

In Figur 5 ist das Gehäuse 5 fortgelassen, so dass der Rotationskörper 4 mit seinen auf beiden Seiten angeordneten Führungsflächen 17 und 19 sichtbar ist.

In Figur 5 ist der Rotationskörper in seiner Ausgangsstellung dargestellt, d.h., der Abkantvorganghat noch nicht begonnen.

In Figur 6 ist die Endstellung des Rotationskörpers ebenfalls ohne Gehäuse dargestellt. Hier ist auch sichtbar, wie der Hebel 6, der auf der Rückseite des Rotationskörpers 4 angeordnet ist, mit dem Schlitten 7 zusammenwirkt. Um die Reibung zu vermindern, besitzt der Schlitten 7 eine Rolle 21, die auf dem Umfang des Hebels 6 abrollt.

Die Gestaltung des Hebels 6 hängt von der Hubhöhe der Nehmer-Zylinderkolben-Einheit 9 und dem Abkantwinkel ab.

Damit der Nachformstempel 12 die Kontaktfläche 4.2 des Rotationskörpers 4 erreichen kann, ist die Kontur der Lauffläche für die Rolle 21 auf dem Hebel 6 weiterhin so ausgebildet, dass sich nach Beendigung des Abkantvorganges der Schlitten 7 weiterbewegen kann ohne weitere Bewegung des Rotationskörpers 4. Dadurch kommt bei einer weiteren Abwärtsbewegung des Pressenunterwerkzeuges 2 der Nachformstempel 12 mit der Kontaktfläche 4.2 des Rotationskörpers in Kontakt.

Figur 7 zeigt eine Einzelheit des Schlittens 7 in der Ausgangsstellung. Hier ist sichtbar, wie der Schlitten 7 in der Schlittenführung 8 spielfrei geführt ist. Hierzu weist die Schlittenführung 8 Führungsflächen 22 bis 24 auf.

Figur 8 zeigt den Schlitten in der Endstellung, d.h. bei maximal herausgefahrener Kolbenstange der Nehmer-Zylinderkolben-Einheit 9.

## Patentansprüche

1. Vorrichtung zum Abkanten von Blechen, mit einer Einspanneinrichtung für das Blech und einer verschenkbar gelagerten Formbacke (4.1) zum Biegen des abzukantenden Blechbereichs (14), wobei die Formbacke (4.1) derart verschwenkbar in ihrem Gehäuse (5) gelagert ist, dass eine Abkantung um die Biegelinie erfolgt,
**dadurch gekennzeichnet, dass** die Vorrichtung eine Presse ist, bei der das Blech zwischen einem am Werkzeuggestell (1) angeordneten Unterwerkzeug (2) und einem verfahrbaren Oberwerkzeug (3) eingespannt ist und dass die Formbacke (4.1) von einem hydraulisch über eine Nehmer-Zylinderkolben-Einheit (9) antreibbaren Schlitten (7) verschwenkbar ist, die mit einer am Werkzeuggestell (1) angeordneten Geber-Zylinderkolben-Einheit(10) in Wirkverbindung steht, die vom Pressenoberteil betätigbar ist.

2. Vorrichtung nach Anspruch 1,
**dadurch gekennzeichnet, dass** die Formbacke (4.1) den abzukantenden Blechbereich (14) vollständig aufnimmt.

3. Vorrichtung nach Anspruch 1 oder 2,
**dadurch gekennzeichnet, dass** die Formbacke (4.1) an einem Rotationskörper (4) befestigt ist, der in dem Gehäuse (5) geführt ist und dass an dessen Rückseite ein Hebel (6) befestigt ist.

4. Vorrichtung nach einem der Ansprüche 1 bis 3,
**dadurch gekennzeichnet, dass** das Gehäuse (5) an dem Pressenunterwerkzeug (2) befestigt ist.

5. Vorrichtung nach einem der Ansprüche 3 oder 4,
**dadurch gekennzeichnet, dass** das Gehäuse (5) seitliche Führungsflächen (18) aufweist, die mit Führungsflächen (18) an dem Rotationskörper (4) zusammenwirken.

6. Vorrichtung nach einem der vorangegangenen Ansprüche 3 bis 5,
**dadurch gekennzeichnet, dass** der Rotationskörper (4) gegen die Kraft einer Feder (16) verschwenkbar ist.

7. Vorrichtung nach einem der vorangegangenen Ansprüche 3 bis 6,
**dadurch gekennzeichnet, dass** der Schlitten (7) eine Rolle (21) trägt, die mit dem Hebel (6) zusammenwirkt.

8. Vorrichtung nach einem der Ansprüche 1 bis 7,
**dadurch gekennzeichnet, dass** der Schlitten (7) in an dem Werkzeuggestell (1) befestigten Führungsflächen (22 - 24) verfahrbar ist.

9. Vorrichtung nach einem der Ansprüche 1 bis 8,
**dadurch gekennzeichnet, dass** der Schlitten (7) mit einer Kolbenstange der Nehmer-Zylinderkolben-Einheit (9) verbunden ist.

10. Vorrichtung nach einem der vorangegangenen Ansprüche 1-9,
**dadurch gekennzeichnet, dass** die Kolbenstange (10.1) der Geber-Zylinderkolben-Einheit von einem am Pressenoberwerkzeug (3) angeordneten Stößel betätigbar ist.

11. Vorrichtung nach einem der vorangegangenen Ansprüche 1-10,
**dadurch gekennzeichnet, dass** das Pressenunterwerkzeug (2) verfahrbar gelagert ist.

12. Vorrichtung nach einem der vorangegangenen Ansprüche 1-11,
**dadurch gekennzeichnet, dass** am Werkzeuggestell (1) ein Nachformstempel (12) angeordnet ist, der mit einer Anschlagfläche (Kontaktfläche 4.2) am Rotationskörper (4) zusammenwirkt.

13. Vorrichtung nach einem der vorangegangenen Ansprüche 3-12,
**dadurch gekennzeichnet, dass** der Hebel (6) derart ausgestaltet ist, dass am Bewegungsende des Pressenunterwerkzeuges (2) der Rotationskörper (4) nach dem Abkantvorgang weiter verschwenkt wird.

## Claims

1. A device for bending metal sheets, comprising a device for clamping the sheet and a pivotably mounted jaw (4.1) for bending the required area (14) of the sheet, wherein the jaw (4.1) is pivotably mounted in its casing (5) so as to bend around the bending line,
**characterised in that** the device is a press wherein the metal sheet is clamped between a movable top tool (3) and a bottom tool (2) disposed on a tool rack (1), and the jaw (4.1) is pivotable via a carriage (7) hydraulically driven by a slave cylinder-piston unit (9) and operatively connected to a master cylinder-piston unit (10) on the rack (1) and actuated by the top part of the press.

2. A device according to claim 1, **characterised in that** the jaw (4.1) fully receives the area (14) of the sheet for bending.

3. A device according to claim 1 or claim 2, **characterised in that** the jaw (4.1) is fastened to a rotary member (4) guided in the casing (5) and with a lever (6) fastened to its back.

4. A device according to any of claims 1 to 3, **characterised in that** the casing (5) is fastened to the bottom tool (2) of the press.

5. A device according to claim 3 or claim 4, **characterised in that** the casing (5) has lateral guide surfaces (18) which co-operate with guide surfaces (18) on the rotary member (4).

6. A device according to any of the preceding claims 3 to 5, **characterised in that** the rotary member (4) is pivotable against the force of a spring (16).

7. A device according to any of the preceding claims 3 to 6, **characterised in that** the carriage (7) carries a roller (21) which co-operates with the lever (6).

8. A device according to any of claims 1 to 7, **characterised in that** the carriage (7) is movable in guide surfaces (22 - 24) fastened to the rack. (1).

9. A device according to any of claims 1 to 8, **characterised in that** the carriage (7) is connected to a piston rod of the slave cylinder-piston unit (9).

10. A device according to any of the preceding claims 1 - 9, **characterised in that** the piston rod (10.1) of the master cylinder-piston unit is actuated by a push rod disposed on the top tool (3).

11. A device according to any of the preceding claims 1-10, **characterised in that** the bottom tool (2) is movably mounted.

12. A device according to any of the preceding claims 1 - 1 1, **characterised in that** a postforming punch (12) is disposed on the rack (1) and co-operates with an abutment surface (contact surface 4.2) on the rotary member (4).

13. A device according to any of the preceding claims 3 - 12, **characterised in that** the lever (6) is designed so that when the bottom tool (2) stops moving, the rotary member (4) is additionally pivoted after the bending operation.

## Revendications

1. Dispositif pour replier des tôles comportant une installation de serrage de la tôle et un mors de moule (4.1) monté pivotant pour plier la zone de tôle (14) à replier,
le mors de moule (4.1) étant monté pivotant dans son boîtier (5) pour que le repliage se fasse autour de la ligne de pliage,
**caractérisé en ce que**
le dispositif est une presse dans laquelle la tôle est serrée entre un outil inférieur (2) prévu sur le bâti (1) et un outil supérieur (3), mobile, et
le mors (4.1) est pivoté par un chariot (7) entraîné hydrauliquement par un ensemble vérin-récepteur (9) coopérant avec un ensemble vérin-moteur installé sur le bâti (1) et actionné par la partie supérieure de la presse.

2. Dispositif selon la revendication 1,
**caractérisé en ce que**
le mors (4.1) prend complètement la zone de tôle (14) à replier.

3. Dispositif selon l'une quelconque des revendications 1 ou 2,
**caractérisé en ce que**
le mors (4.1) est fixé à un organe de rotation (4) guidé dans le boîtier (5) et dont le côté arrière est muni d'un levier (6).

4. Dispositif selon l'une quelconque des revendications 1 à 3,
**caractérisé en ce que**
le boîtier (5) est fixé à l'outil inférieur (2) de la presse.

5. Dispositif selon l'une quelconque des revendications 3 ou 4,
**caractérisé en ce que**
le boîtier (5) présente des surfaces latérales de guidage (18) coopérant avec des surfaces de guidage (18) de l'organe de rotation (4).

6. Dispositif selon l'une quelconque des revendications 3 à 5,
**caractérisé en ce que**
l'organe de rotation (4) est pivoté contre la force d'un ressort (16).

7. Dispositif selon l'une quelconque des revendications 3 à 6,
**caractérisé en ce que**
le chariot (7) porte un galet (21) coopérant avec le levier (6).

8. Dispositif selon l'une quelconque des revendications 1 à 7,
**caractérisé en ce que**
le chariot (7) est mobile sur des surfaces de guidage (22-24) fixées au bâti (1).

9. Dispositif selon l'une quelconque des revendications 1 à 8,
**caractérisé en ce que**
le chariot (7) est relié à la tige de piston de l'ensemble vérin-récepteur (9).

10. Dispositif selon l'une quelconque des revendications précédentes 1 à 9,
**caractérisé en ce que**
la tige de piston (10.1) de l'ensemble vérin-moteur est actionnée par un poussoir prévu sur l'outil supérieur (3) de la presse.

11. Dispositif selon l'une quelconque des revendications précédentes 1 à 10,
**caractérisé en ce que**
l'outil inférieur (2) de la presse est mobile.

12. Dispositif selon l'une quelconque des revendications précédentes 1 à 11,
**caractérisé par**
un poinçon de formage (12) prévu sur le bâti (1) de l'outil qui coopère avec une surface de butée (surface de contact 4.2) de l'organe de rotation (4).

13. Dispositif selon l'une quelconque des revendications précédentes 3 à 12,
**caractérisé en ce que**
le levier (6) est réalisé pour qu'à la fin du mouvement de l'outil inférieur (2) de la presse, l'organe de rotation (4) continue de basculer après l'opération de repliage.
